# EUROPÄISCHE PATENTSCHRIFT

(11) **EP 0 561 864 B1**
(45) Veröffentlichungstag und Bekanntmachung des Hinweises auf die Patenterteilung: **08.03.1995**
(21) Anmeldenummer: 92900338.2
(22) Anmeldetag: 10.12.1991
(51) Int. Cl.: F04D 25/08, F04D 25/16

(54) **RADIALLÜFTER**
RADIAL VENTILATOR
VENTILATEUR RADIAL

(30) Priorität: 12.12.1990 EP 90123947; 12.12.1990 DE 9016808 U
(43) Veröffentlichungstag der Anmeldung: 29.09.1993
(73) Patentinhaber: SIEMENS AKTIENGESELLSCHAFT, 80333 München (DE); Weinhold, Wolfgang P., D-97084 Würzburg (DE)
(72) Erfinder: WEINHOLD, Wolfgang, P., D-8700 Würzburg (DE)
(86) Internationale Anmeldenummer: EP9102369
(87) Internationale Veröffentlichungsnummer: WO9210682

(56) Entgegenhaltungen:
- CH-A- 672 531
- DE-A- 2 150 439
- DE-A- 3 820 857
- FR-A- 2 209 410
- GB-A- 2 060 069
- US-A- 3 635 589

## Beschreibung

Die Erfindung bezieht sich auf einen Radiallüfter gemäß Anspruch 1.

Durch die DE-A-2 150 439 ist ein Gebläse mit einem mittig zwischen zwei Gebläserädern angeordneten Elektromotor mit beidendseitig herausragenden Wellenenden zur Aufnahme je eines einstückigen Gebläserades mit einem radial äußeren Radiallüfter-Schaufelkranz und zwischen diesem und einer wellenseitigen Nabe wie eine propellerartige Luftschraube ausgebildeten Speichen bekannt; die axial hintereinander angeordneten Gebläseräder und der mittige Elektromotor sind vollständig in ein gemeinsames Spiralgehäuse eingebaut. Das Spiralgehäuse weist Luftleiteinrichtungen derart auf, daß ein jeweils von der propellerartigen Luftschraube aus der jeweils zugehörigen stirnseitigen Lufteintrittsöffnung axial angesaugter und axial zu dem mittigen Elektromotor gedrückter Luftstrom, zumindest teilweise, zu der Luftaustrittsöffnung des Spiralgehäuses umgeleitet wird.

Durch die CH-A-67 25 31 ist ein Radiallüfter mit einem Lüfterrad mit einer radialen Tandembeschaufelung und einer in Richtung des Hauptluftstroms fördernden Stützbeschaufelung mit schräg verlaufenden Lüfterschaufeln zwischen einer radial inneren Nabenscheibe und einem radial äußeren Abdeckring als Begrenzung der Radialbeschaufelung bekannt; durch diese Maßnahmen soll Strömungsverlusten in der Umlenkzone des Abdeckringes entgegengewirkt werden. Die Kühlung eines den Lüfter antreibenden Elektromotors durch einen Nebenluftstrom werden nicht angesprochen und sind u.a. wegen des geschlossenen Bodens des Lüfterrades auch nicht möglich.

Durch die GB-A-2 060 069 ist ein von einem Elektromotor angetriebenes Radiallüfterrad eines Radialventilators mit einem mit Durchbrechungen zwischen verbleibenden Speichen versehenen Zwischenstück zwischen wellenseitiger Nabe und äußerem Schaufelkranz bekannt, wobei der über den Elektromotor axial angesaugte Luftstrom von dem äußeren Schaufelkranz gefördet wird.

Durch die FR-A-2 209 410, Fig.2;3 ist weiterhin ein Radialventilator bekannt, dessen Schaufelkranz von einem Außenläufermotor angetrieben wird, wobei an dem Nabenboden des Schaufelkranzes ein Luftkanal angeformt ist, derart daß ein Teil des von dem Schaufelkranz geförderten Luftstroms als Nebenluftstrom durch den Luftkanal und an den Außenwandungen des Außenlaufmotors vorbei dem Hauptluftstrom wieder zugeführt wird.

Ein demgegenüber trotz geringen Fertigungs- und Montageaufwandes den antreibenden Elektromotor durch einen Nebenluftstrom mitkühlender und gleichzeitig den Hauptluftstrom nicht wesentlich vermindernder Radiallüfter kann erfindungsgemäß durch die Lehre des Anspruchs 1 erreicht werden; datei kann durch das zweckmäßigerweise als einstückiges Spritzgußteil herstellbare Lüfterrad ohne Zusatz-Luftleiteinrichtung am Gehäuse auf einfache Weise ein zur Kühlung des axial nachgeordneten Elektromotors kühlender Nebenluftstrom dem Hauptluftstrom wieder zugeführt werden.

Eine in diesem Sinne besonders vorteilhafte Luftschichtung der durch das erfindungsgemäße Lüfterrad angesaugten und umgelenkten verschiedenen Lüftströmungen kann dadurch erreicht werden, daß gemäß Anspruch 2 die Speichen in dem Zwischenstück zwischen der radial inneren Nabe einerseits und dem radial äußeren konzentrischen Schaufelkranz andererseits in einem radial inneren Speichen-Bereich als den Nebenluftstrom durch den axial nachgeordneten Elektromotor drückende innere Axiallüfterschaufel und in einem radial äußeren Speichen-Bereich als den Nebenluftstrom in einem Rückluftkanal über den Elektromotor saugende und anschließend dem Schaufelkranz zuführende äußere Diagonal-Axiallüfterschaufeln ausgebildet sind und gemäß Anspruch 3 eine im wesentlichen sich axial erstreckende zylindrische Trennwand zwischen den radial inneren Axiallüfterschaufeln einerseits und den radial äußeren Diagonal-Axiallüfterschaufeln andererseits angeordnet ist.

Die Erfindung sowie weitere vorteilhafte Ausgestaltungen der Erfindung gemäß Merkmalen weiterer Unteransprüche werden im folgenden anhand schematisch dargestellter Ausführungsbeispiele in der Zeichnung näher erläutert; darin zeigen
- FIG 1: in einem axialen Teilschnittbild einen bekannten Radiallüfter mit Axiallüfterschaufeln als Speichen zwischen einer radial inneren Nabe einerseits und einem radial äußeren, dazu konzentrischen Radiallüfter-Schaufelkranz andererseits,
- FIG 2: eine axiale Draufsicht auf den Radiallüfter gemäß FIG 1
- FIG 3: in einem ersten Teilschnittbild einen erfindungsgemäßen Radiallüfter mit Diagonal-Axiallüfterschaufeln zwischen der läuferwellenseitigen Nabe einerseits und dem Schaufelkranz andererseits,
- FIG 4: einen zweiten erfindungsgemäßen Radiallüfter mit einem Zwischenstück zwischen der läuferwellenseitigen Nabe einerseits und dem Schaufelkranz andererseits, das in einem radial inneren Bereich aus den Nebenluftstrom über den Elektromotor drückenden Axiallüfter-Schaufeln und in einem radial äußeren Bereich aus den Nebenluftstrom zu dem Schaufelkranz rückführenden Diagonal-Axiallüfterschaufeln besteht.

Fig. 1, 2 zeigen eine bekannte Ausführung eines Radiallüfters mit auf dem Ende einer Läuferwelle 11 eines Elektromotors 1 befestigtes, einstückig aus Kunststoff gespritztes Lüfterrad 2 mit einem radial äußeren Schaufelkranz 22 und einer radial inneren Nabe 21 sowie einem aus Axiallüfterschaufeln 24 bestehenden speichenartigen Zwischenstück zwischen der Nabe 21 einerseits und einem den doppelflutigen Schaufelkranz 22 aufnehmenden Tragring 23 andererseits. Bei Rotation der Läuferwelle 11 wird ein Hauptluftstrom axial durch einen hier nicht gezeigten Ansaugtrichter eines das Lüfterrad umgebenden Spiralgehäuses angesaugt und radial zu dem Schaufelkranz 22 umgelenkt und durch die Axiallüfterschaufeln 24 gleichzeitig ein zusätzlicher, im wesentlichen axial gerichteter Kühlluftstrom über den Elektromotor 1 gedrückt.

Fig. 3 zeigt ein zweiflutiges Lüfterrad 3, dessen Zwischenstück zwischen der läuferwellenseitigen Nabe 31 einerseits und dem den Schaufelkranz 32 aufnehmenden Tragring 33 andererseits erfindungsgemäß durch speichenartige Diagonal-Axiallüfterschaufeln 34 gebildet wird, die einen Nebenluftstrom über bzw. durch den Elektromotor 1 ansaugen und anschließend radial zu dem Schaufelkranz 32 des Lüfterrades 3 umlenken.

Figur 4 zeigt einen in einem Spiralgehäuse 5 mit Ansaugtrichter 51 angeordnetes, auf der Läuferwelle 11 eines Elektromotor 1 befestigtes Lüfterrad 4. Das einstückig aus Kunststoff gespritzte Lüfterrad 4 weist in einem radial inneren Bereich speichenartige Axiallüfterschaufeln 44 und in einem radial äußeren Speichenbereich Diagonal-Axiallüfterschaufeln 45 derart auf, daß von den Axiallüfterschaufeln 44 ein im wesentlichen axial gerichteter Nebenluftstrom aus dem Ansaugtrichter 51 angesaugt und über bzw. durch den Elektromotor 1 gedrückt und anschließend über einen durch das Außengehäuse des Elektromotors 1 und eine in Abstand umgebende Motorkapsel 52 als verlängerter Teil des Spiralgehäuses 5 durch die Diagonal-Axiallüfterschaufeln 45 im radial äußeren Speichen-Bereich zum Schaufelkranz 41 des einflutigen Lüfterrades 4 zurückgefördert wird.

In vorteilhafter Weise ist zur lufttechnischen Trennung des den Elektromotor 1 kühlenden Nebenluftstromes einerseits und des direkt vom Einführungstrichter 51 in den Schaufelkranz 42 eintretenden Hauptluftstromes bzw. des nach der Kühlung des Elektromotors 1 durch den Rückluftkanal zurückgeförderten Nebenluftstromes andererseits eine zylindrische Trennwand 46 als einstückig mitgespritzter Bestandteil des Lüfterrades 4 vorgesehen; die zylindrische Trennwand 46 überragt die Außenkontur des Zwischenstückes zwischen der Nabe 41 und dem Schaufelkranz 42 im Bereich des Überganges von den Axiallüfterschaufeln 44 zu den Diagonal-Axiallüfterschaufeln 45 um geringe axiale Erstreckungen, so daß Luft-Kurzschlüsse zwischen der vorgesehenen Führung des Nebenluftstroms einerseits und des Hauptluftstroms bzw. des rückgeführten Nebenluftstroms andererseits vermeidbar sind.

## Patentansprüche

1. Radiallüfter mit von einem Innenläufer-Elektromotor (1) angetriebenem Lüfterrad (3 bzw.4) mit durch einen radial äußeren Radiallüfter-Schaufelkranz (32 bzw.42) innenläufergefördertem Hauptluftstrom sowie durch als Speichen zwischen einer läuferwellenseitigen Nabe (31 bzw.41) und dem Radiallüfter-Schaufelkranz (32 bzw.42) ausgebildeten Axiallüfterschaufeln gefördertem Nebenluftstrom zur Kühlung des Innenläufer-Elektromotors (1), wobei die Speichen als den Nebenluftstrom über bzw. durch den axial nachgeordneten Elektromotor (1) saugende und anschließend dem Schaufelkranz (3) zuführende Diagonal-Axiallüfterschaufeln (34) ausgebildet sind.

2. Radiallüfter nach Anspruch 1, wobei die Speichen in einem radial inneren Speichen-Bereich als den Nebenluftstrom durch den axial nachgeordneten Elektromotor (1) drückende Axiallüfterschaufeln (44) und in einem radial äußeren Speichen-Bereich als den Nebenluftstrom in einem Rückluftkanal über den Elektromotor (1) saugende und anschließend dem Schaufelkranz (42) zuführende äußere Diagonal-Axiallüfterschaufeln (45) ausgebildet sind.

3. Radiallüfter nach Anspruch 2, wobei eine im wesentlichen sich axial erstreckende zylindrische Trennwand (46) zwischen den radial inneren Axiallüfterschaufeln (44) einerseits und den radial äußeren Diagonal-Axiallüfterschlaufeln (45) andererseits vorgesehen ist.

4. Radiallüfter nach Anspruch 3, wobei die zylindrische Trennwand (46) als einstückiger Bestandteil mit den inneren Axiallüfterschaufeln (44) und den äußeren Diagonal-Axiallüfterschaufeln (45) verbunden ist.

5. Radiallüfter nach Anspruch 3 oder 4, wobei die zylindrische Trennwand (46) die Außenkontur des Zwischenstückes zwischen der Nabe (41) und dem Schaufelkranz (42) im Bereich des Übergangs von den Axiallüfterschaufeln (44) zu den Diagonal-Lüfterschaufeln (45) um geringe axiale Erstreckungen im Sinne einer Vermeidung von Luft-Kurzschlüssen zwischen dem Hauptluftstrom einerseits und dem Nebenluftstrom andererseits überragt.

6. Radiallüfter nach einem der Ansprüche 1-5, wobei die Nabe, die Speichen, der Schaufelkranz und gegebenenfalls die zylindrische Trennwand jeweils Bestandteil eines einstückigen Spritzgußteils, insbesondere eines Kunststoff-Spritzgußteils, sind.

## Claims

1. Radial fan having an impeller (3 or 4) which is driven by an internal-rotor electric motor (1), having a principal air stream, which is delivered by the internal rotor by way of a radially outer radial-fan blade ring (32 or 42), and a secondary air stream which is delivered by way of axial fan blades, designed as spokes between a hub (31 or 41) on the rotor shaft and the radial-fan blade ring (32 or 42), and is intended for cooling the internal-rotor electric motor (1), the spokes being designed as diagonal axial fan blades (34) which take in the secondary air flow via or through the axially downstream electric motor (1) and then feed it to the blade ring (32).

2. Radial fan according to Claim 1, the spokes being designed, in a radially inner spoke region, as axial fan blades (44) which force the secondary air stream through the axially downstream electric motor (1) and, in a radially outer spoke region, as outer diagonal axial fan blades (45) which take in the secondary air stream in a return-air duct via the electric motor (1) and then feed it to the blade ring (42).

3. Radial fan according to Claim 2, an essentially axially extending cylindrical partition wall (46) being provided between the radially inner axial fan blades (44), on the one hand, and the radially outer diagonal axial fan blades (45), on the other hand.

4. Radial fan according to Claim 3, the cylindrical partition wall (46) being connected, as a single-piece constituent part, to the inner axial fan blades (44) and to the outer diagonal axial fan blades (45).

5. Radial fan according to Claim 3 or 4, the cylindrical partition wall (46) projecting, by a slight axial extent, beyond the outer contour of the intermediate piece between the hub (41) and the blade ring (42), in the region of the transition from the axial fan blades (44) to the diagonal fan blades (45), with the effect of avoiding air short circuits between the principal air stream, on the one hand, and the secondary air stream, on the other hand.

6. Radial fan according to one of Claims 1-5, the hub, the spokes, the blade ring and, if appropriate, the cylindrical partition wall each being a constituent part of a single-piece injection-moulded part, in particular of a plastic injection-moulded part.

## Revendications

1. Ventilateur radial comportant une roue de ventilateur (3 ou 4) entraînée par un moteur électrique (1) à rotor intérieur et produisant un courant d'air principal entraîné par le rotor intérieur, au moyen d'une couronne de pales (32 ou 42) du ventilateur radial, qui est située radialement à l'extérieur, ainsi qu'un courant d'air secondaire entraîné par des pales de ventilateur axial réalisées sous la forme de rayons entre un moyeu (31 ou 41), situé sur l'arbre du rotor, et la couronne de pales (32 ou 42) du ventilateur radial, pour le refroidissement du moteur électrique (1) à rotor intérieur, les rayons étant réalisés sous la forme de pales diagonales (34) de ventilateur axial, qui aspirent le courant d'air auxiliaire par-dessous ou à travers le moteur électrique (1) disposé axialement en aval, et l'envoient ensuite à la couronne de pales (3).

2. Ventilateur radial suivant la revendication 1, dans lequel les rayons sont réalisés, dans une zone radialement intérieure, sous la forme de pales (44) de ventilateur axial, qui refoulent le courant d'air auxiliaire à travers le moteur électrique (1) monté axialement en aval, et sont réalisés, dans une zone radialement extérieure, sous la forme de pales axiales diagonales (45) de ventilateur axial, qui aspirent le courant d'air dans un canal de renvoi d'air pardessus le moteur électrique (1) et l'envoient ensuite à la couronne de pales (42).

3. Ventilateur radial suivant la revendication 2, dans lequel une paroi de séparation cylindrique (46), qui s'étend sensiblement axialement, est prévue entre, d'une part, les pales (44) radialement intérieures du ventilateur axial, et, d'autre part, les pales diagonales auxiliaires, radialement extérieures (45) de ventilateur axial.

4. Ventilateur radial suivant la revendication 3, dans lequel la paroi de séparation cylindrique (46) est reliée, sous la forme d'un composant monobloc, aux pales intérieures (44) de ventilateur axial et aux pales extérieures diagonales (45) de ventilateur axial.

5. Ventilateur radial suivant la revendication 3 ou 4, dans lequel la paroi de séparation cylindrique (46) fait saillie au-delà du contour extérieur de l'élément intermédiaire situé entre le moyeu (41) et la couronne de pales (42) dans la zone de la jonction entre les pales (44) de ventilateur axial et les pales diagonales (45) de ce ventilateur, sur de faibles étendues axiales, de manière à éviter des transferts directs d'air entre le courant d'air principal, d'une part, et le courant d'air secondaire, d'autre part.

6. Ventilateur radial suivant l'une des revendications 1-5, dans lequel le moyeu, les rayons, la couronne de pales et éventuellement la paroi de séparation cylindrique font respectivement partie d'une pièce monobloc moulée par injection, notamment d'une pièce en matière plastique moulée par injection.
